# EUROPÄISCHE PATENTANMELDUNG

(11) **EP 0 381 028 A1**
(43) Veröffentlichungstag der Anmeldung: **08.08.1990**
(21) Anmeldenummer: 90101376.3
(22) Anmeldetag: 24.01.1990
(51) Int. Cl.: F28D 1/053

(54) **Flächenwärmeaustauscher**

(30) Priorität: 30.01.1989 DE 8901004 U
(71) Anmelder: Schnittker, Bernhard, W-6084 Gernsheim (DE); Pöhlmann, Klaus Ernst, W-6100 Darmstadt (DE)
(72) Erfinder: Schnittker, Bernhard, W-6084 Gernsheim (DE); Pöhlmann, Klaus Ernst, W-6100 Darmstadt (DE)

(57) **Zusammenfassung**

Ein Flächenwärmeaustauscher wird erfindungsgemäß gebildet aus einer Stegplatte, vorzugsweise aus extrudiertem Kunststoff, bestehend aus zwei im Abstand angeordneten, im wesentlichen parallelen Außenwänden (1,2), aus wenigstens zwei die Außenwänden an ihren seitlichen Kanten verbindenden Randstegen sowie einer Mehrzahl von durchgehenden Stegen (8) die den Zwischenraum zwischen den Außenwänden in eine Mehrzahl von Hohlkammern (9) unterteilen. In die Hohlkammern sind Rohre (5) parallel zu diesen eingesetzt und an ihren Enden (6,7) mit den Außenwänden verbunden. Die Außenflächen der Stegplatte und die Innenflächen der Rohre bilden die Wandung (3,4) eines durchströmbaren Innenraumes, über die Wärme mit einem den Wärmeaustauscher umgebenden Medium austauschbar ist.

## Beschreibung

Die Erfindung betrifft einen Flächenwärmeaustauscher mit einem durchströmbaren Innenraum und einer den Innenraum umschließenden Wandung, über die Wärme mit einem den Wärmeaustauscher umgebenden Medium austauschbar ist. Der neue Flächenwärmeaustauscher eignet sich besonders zum Wärmeaustausch zwischen einem im Innenraum strömenden flüssigen Medium und einem umgebenden gasförmigen Medium. Ein typisches Anwendungsgebiet sind Raumheizkörper von Heizungsanlagen.

### Stand der Technik

Flächenwärmeaustauscher, bestehend aus zwei an ihren Rändern verbundenen Außenwänden und einem dazwischen eingeschlossenen durchströmbaren Innenraum sind allgemein gebräuchlich. Sie haben den Vorteil einer geringen Bautiefe, sind - beispielsweise aus Metallblechen - leicht herstellbar, haben jedoch den Nachteil einer im Verhältnis zur Größe recht begrenzten Wärmeaustauschfläche.

Um die Wärmeaustauschfläche zu vergrößern hat man schon Flächenwärmeaustauscher ein- oder beidseitig mit Rippen versehen oder zwei gleichgroße Flächenwärmeaustauscher in geringem Abstand miteinander verbunden, so daß sie einen von Luft durchströmbaren Zwischenraum zwischen sich einschließen. In diesem Zwischenraum können auch verbindende Stege, die gleichzeitig dem Wärmeaustausch dienen, angeordnet sein. Obwohl eine Vielzahl solcher oder ähnlicher Wärmeaustauscher vorstellbar ist, sind sie insgesamt schwierig herstellbar und erfordern eine Vielzahl verschiedener Bauelemente.

Aus dem deutschen Gebrauchsmuster G 79 03 581 sind Raumheizkörper bekannt, die in einem quaderförmigen Gehäuse eine Vielzahl von parallel zueinander verlaufenden Rohren aus Kunststoff in einer oder mehreren Reihen enthalten. Die Anfänge aller Rohre durchsetzen die Fußfläche und die Enden aller Rohre die Kopffläche des Gehäuses, so daß die Innenräume der Rohre mit der Raumluft in Verbindung stehen. Vorzugsweise sind die Rohrenden quadratisch oder sechseckig aufgeweitet und zu einer Fuß- bzw. Kopffläche miteinander verschweißt. Bei größeren Heizkörpern dieser Art muß das Gehäuse aus Metall, vorzugsweise aus Stahl bestehen, damit es durch den Flüssigkeitsdruck des flüssigen Heizmediums nicht aufgebläht wird.

### Aufgabe und Lösung

Der Erfindung liegt die Aufgabe zugrunde, einen Flächenwärmeaustauscher mit großer Wärmeaustauschfläche zu schaffen, der aus einer geringen Zahl verschiedener, einfacher Bauteile auf einfache Weise herstellbar ist und bei dem die Gefahr des Aufblähens durch den Flüssigkeitsdruck des Heizmediums nicht besteht.

Diese Aufgabe wird bei einem gattungsmäßigen Flächenwärmeaustauscher, bei dem die Wandung aus zwei im Abstand angeordneten, im wesentlichen parallelen Außenwänden (1, 2), aus wenigstens zwei die Außenwände an ihren seitlichen Kanten verbindenden Randstegen (3,4) und aus einer Mehrzahl von Rohren (5), die in dem Abstand zwischen den Außenwänden (1,2) parallel zu diesen angeordnet und an ihren Enden (6,7) mit den Außenwänden verbunden sind, besteht, erfindungsgemäß in der Weise gelöst, daß die Außenwände (1,2) durch eine Mehrzahl von durchgehenden Stegen (8) miteinander verbunden sind, die den Zwischenraum zwischen den Außenwänden in eine Mehrzahl von Hohlkammern (9) unterteilen.

Wie unten im einzelnen beschrieben wird, können erfindungsgemäße Flächenwärmeaustauscher aus nur zwei Arten von Bauelementen durch ein sehr einfaches Verfahren hergestellt werden. Sie haben vor einfachen, lediglich aus zwei am Rand verbundenen Außenwänden bestehenden Wärmeaustauschern den Vorteil eine beispielsweise mehr als doppelt so großen Wärmeaustauschfläche. Die zusätzliche Fläche stammt von den Rohren, die zwischen den Außenwänden angeordnet sind.

Gegenüber den gattungsmäßigen Wärmetauschern haben sie den Vorteil, daß die Außenwände in geringen Abständen durch Stege verbunden sind, die die vom Flüssigkeitsdruck herrührenden Kräfte aufnehmen und dadurch ein Aufblähen der Außenwände verhindern.

Die Erfindung wird in den Figuren 1 bis 5 an bevorzugten Ausführungsformen näher erläutert.
**Figur 1** zeigt einen erfindungsgemäßen Flächenwärmeaustauscher im Längsschnitt.
**Figur 2** zeigt den gleichen Flächenwärmeaustauscher in Aufsicht auf die obere Stirnseite.
**Figur 3** zeigt den gleichen Flächenwärmeaustauscher im Querschnitt längs der Linie A-B in Fig.1.
**Figur 4** zeigt eine Anordnung aus zwei anders gestalteten Flächenwärmeaustauschern gemäß der Erfindung.
**Figur 5** zeigt eine weitere Ausführungsform im Querschnitt.

### Ausführung der Erfindung

Obwohl die neuen Flächenwärmeaustauscher beispielsweise aus Metall gefertigt werden können, läßt der erfindungsgemäße Aufbau die Fertigung des gesamten Wärmeaustauschers aus Kunststoff zu. Verwendbar sind harte, thermoplastisch extrudierbare Kunststoffe unter der Voraussetzung, daß sie bei den im Gebrauch auftretenden Temperaturen nicht erweichen und gegen die im Wärmeaustausch stehenden Medien bei der Betriebstemperatur hinreichend beständig sind. Vorzugsweise bestehen alle Teile des Wärmeaustauschers aus dem gleichen Kunststoff. Soweit das nicht der Fall ist, sollten die verwendeten Kunststoffe möglichst miteinander verschweißbar sein. Für Betriebstemperaturen bis etwa 80^{o}C, die typischerweise bei Zentralheizungsanlagen oder bei der Rückkühlung von aufgeheiztem Kühlwasser an Luft auftreten können, eignen sich beispielsweise Niederdruck-Polyäthylen, Polypropylen, Polyvinylchlorid, ABS-Kunststoffe oder Acrylkunststoffe. Für Betriebstemperaturen über 100^{o}C können z.B. Polycarbonate, Polysulfone Polyphenylenoxide, thermoplastische Polyester, Polyätherimide oder Polyäthersulfone eingesetzt werden.

Zur Herstellung der erfindungsgemäßen Flächenwärmeaustauscher werden bevorzugt extrudierte Halbzeuge aus den genannten Kunststoffen verwendet.

Die Außenwände (1,2) sind durch eine Mehrzahl von durchgehenden Stegen (8) miteinander verbunden, die den Zwischenraum zwischen den Außenwänden in eine Mehrzahl von Hohlkammern (9) unterteilen. Halbzeugplatten mit einem derartigen Querschnitt sind als einstückig extrudierte Stegdoppelplatten bekannt. Sie sind zur Herstellung der erfindungsgemäßen Flächenwärmeaustauscher geeignet, wenn sie eine Wandstärke der Außenwände und Stege von 0,5 bis 3 mm und einen Abstand der Außenwände (1,2) sowie Abstände der Stege (8) von 5 bis 50 mm haben.

Die parallele Anordnung der Außenwände (1,2) betrifft deren Haupterstreckungsrichtung. Sie können jedoch gegebenenfalls ein nicht ebenes Profil haben, wie in Fig. 4 und 5 dargestellt. Bei der Ausführungsform gemäß Fig. 4 haben die Außenwände (1,2) ein Zick-Zack-Profil, wobei die Stege (8) an den einspringenden Ecken ansetzen. Dieses Profil hat den Vorteil, daß sich mehrere Wärmeaustauscherelemente (10,11) zu einer größeren Wärmeaustauschereinheit zusammensetzen lassen. Die Anschlußstutzen 12 lassen den Übergang des strömenden Mediums von einem Eiement in das nachfolgende zu. Fig. 5 zeigt eine weitere Ausführungsform, bei der die Außenwände (1,2) die Form eine Bogenreihe haben. Als Stege (8) sind die Abschnitte zwischen den gegenüberliegenden Bogenscheiteln anzusehen.

Vorzugsweise wird in Figur 3 entsprechendes Stegplatten-Profil mit ebenen Außenwänden (1,2) und rechtwinklig dazu angeordneten Stegen (8) von etwa gleicher Dicke verwendet. Die Stege verleihen dem Wärmeaustauscherkörper eine hohe Steifigkeit gegen Verformung unter dem Druck des im Innenraum strömenden Mediums. In Form des extrudierten Halbzeugs sind die durch Stege abgeteilten Hohlkammern 9 voneinander getrennt. Um eine Durchströmumg zu ermöglichen sind in wenigstens einem Randsteg (3) sowie in den im Innenraum liegenden Stegen 8 Öffnungen (13,14,15,16) vorgesehen. Vorzugsweise dienen die obenliegenden Öffnungen (13,15) für des einströmende und die unteren Öffnungen (14,16) für das abströmende Medium. In jeder Hohlkammer (9) strömt das Medium entlang der Rohrwandung (5) von der Eintritts- zur Austrittsöffnung und steht dabei sowohl an den Rohrwandungen als auch an den Außenwänden im Wärmeaustausch mit dem umgebenden Medium, z.B. Luft.

Die Austauschfläche im Innern der Rohre (5) ist bei der in Fig. 3 dargestellten Geometrie, bei der sich die Rohrdurchmesser zu den Stegabständen wie 2 : 3 verhalten, etwas größer als die Austauschfläche an den Außenwänden (1,2).

Die Abmessungen der Flächenwärmeaustauscher können dem jeweiligen Anwendungszweck weitgehend angepaßt werden. Die Breite und Dicke der verwendeten Stegplatte sind durch die Geometrie des Extrusionswerkzeugs vorgegeben, jedoch kann die Länge der Stegplatten und der Rohre je nach Bedarf in jedem Einzelfall frei gewählt werden. In der Regel sind die verwendeten Stegplatten 0,5 bis 2 m breit und 12 bis 60 mm dick. Die Hohlkammern sind vorzugsweise quadratisch oder - bei größeren Stegabständen - rechteckig. Wenn die Stege in 60^{o}-Winkeln zu den Außenwänden angeordnet sind, ergeben sich gleichseitig-dreieckige Hohlkammern. Typische Längen betragen 0,5 bis 2 m.

Die Querschnitte der Rohre (5) können der Geometrie der Hohlkammern ähnlich, d.h. quadratisch, rechteckig, sechseckig oder dreieckig sein. Vorzugsweise sind sie jedoch kreisrund. In dem Bereich zwischen den Ein- und Ausströmöffnungen (15 und 16) haben die Rohre einen kleineren Querschnitt als die Hohlkammern, in denen sie angeordnet sind, damit ein Raum für die Strömung des Mediums bleibt. Die Größe des freien Querschnitts richtet sich nach den vorgesehenen Strömungsverhältnissen, d.h. nach der pro Zeiteinheit durchströmenden Menge des Mediums und nach seiner Viskosität. Für wasserdurchströmte Raumheizkörper ist ein freier Querschnitt von 5 bis 20 % der Querschnittsfläche der Hohlkammer (9) angemessen. Der Wärmeaustausch wird durch eine turbulente Strömung der Luft bzw. der Gase, die durch die Rohre (5) strömen, verbessert; Turbulenz wird vorzugsweise dadurch erreicht, daß an der Innenwandung der Rohre in Abständen von 10 bis 50 mm nach innen gerichtete ringförmige Sicken (21) von 0,5 bis 3 mm Höhe angeordnet sind.

Die Rohre (5) sind an den Enden außerhalb des Bereichs zwischen den Ein- und Ausströmöffnungen (15,16) in geeigneter Weise mit den Innenseiten der Außenwände (1,2) verbunden. Vorzugsweise ist diese Verbindung dicht, so daß sie den Durchtritt der Medien nicht zuläßt. In manchen Fällen, wie beim Wärmeaustausch zwischen der Zu- und Abluft eines klimatisierten Gebäudes, ist eine dichte Verbindung nicht zwingend erforderlich, sofern es nur zu einer geringfügigen Vermischung der Medien kommt. Eine weitgehend oder vollständig dichte Verbindung läßt sich durch aufgesetzte U-Profile, durch Verkleben oder durch Verschweißen erreichen.

Zu diesem Zweck soll der Außenquerschnitt der Rohrenden (6) dem Innenquerschnitt der Hohlkammern (9) möglichst genau angepaßt sein. Vorzugsweise ist in jeder Hohlkammer nur ein Rohr angeordnet und mit seinem Ende ringsum mit der Hohlkammerwandung verbunden. Es können jedoch auch mehrere Rohre so in einer Hohlkammer angeordnet sein, daß ihre aneinandergefügten Querschnitte die Hohlkammer genau ausfüllen. An den Nahtstellen müssen die zusammengefügten Rohrenden in entsprechender Weise miteinander verbunden sein.

### Bevorzugte Herstellung der Flächenwärmeaustauscher

Ausgehend von extrudiertem Halbzeug von gleichförmigem Querschnitt werden Stegplatten auf die gewünschte Länge geschnitten und von wenigstens einem Randsteg (3) aus die Durchtrittsöffnungen (13-16) durch alle Stege (8) gebohrt. An die Bohrungen (13,14) im Randsteg (3) werden Anschlußstutzen (17,18) angebracht, vorzugsweise mit innenliegendem Dichtungsflansch (19), der von der Hohlkammer aus eingesetzt wird und gegebenenfalls angeklebt oder mit einem (nicht dargestellten) äußeren Gegenflansch und einer aufgeschraubten Mutter dicht angepreßt werden kann.

Um eine Verbindung mit der Hohlkammerwandung zu ermöglichen, werden die auf gleiche Länge wie die Stegplatte zugeschnittenen Rohre an ihren Enden auf den erforderlichen größeren Querschnitt aufgeweitet. Das geschieht bei Kunststoffrohren zweckmäßig durch Erwärmen auf die Verformungstemperatur und Eindrücken eines geeigneten Formwerkzeuges in das offene Rohrende und anschließende Abkühlung. Diese Verformung kann gegebenenfalls unmittelbar nach der Extrusion in einem geeigneten Kalibrierwerkzeug vorgenommen werden. Das kontinuierlich extrudierte Rohr wird danach jeweils an der umgeformten Stelle getrennt, so daß jeweils gleichzeitig zwei Endstücke entstehen.

Die umgeformten Rohre werden so in die Hohlkammern eingesetzt, daß ihre Enden (6,7) mit den Stirnseiten der Stegplatten eine gemeinsame Kante bilden. Bei der bevorzugten Verbindung durch Schweißen wird die gemeinsame Kante entsprechend der in DE-A 3 522 190 beschriebenen Arbeitsweise in ein Schweißwerkzeug eingepreßt, das eine auf die Schmelztemperatur des Kunststoffes beheizte Nut entsprechend der Form der gemeinsamen Kante aufweist. Für den in Fig. 1 - 3 dargestellten Flächenwärmeaustauscher hat die beheizte Nut die der Fläche (20) entsprechende Gestalt. Die in die beheizte Nut eingesetzte gemeinsame Kante wird darin belassen, bis die Kunststoffteile dicht miteinander verschweißt sind und anschließend abgekühlt und aus der Nut entnommen. Damit ist der Flächenwärmeaustauscher gebrauchsfertig.

## Patentansprüche

1. Flächenwärmeaustauscher mit einem durchströmbaren Innenraum und einer den Innenraum umschließenden Wandung, über die Wärme mit einem den Wärmeaustauscher umgebenden Medium austauschbar ist, wobei die Wandung aus zwei im Abstand angeordneten, im wesentlichen parallelen Außenwänden (1,2), aus wenigstens zwei die Außenwänden an ihren seitlichen Kanten verbindenden Randstegen (3,4) und aus einer Mehrzahl von Rohren (5), die in dem Abstand zwischen den Außenwänden (1,2) parallel zu diesen angeordnet und an ihren Enden (6,7) mit den Außenwänden verbunden sind, besteht,
dadurch gekennzeichnet,
daß die Außenwände (1,2) durch eine Mehrzahl von durchgehenden Stegen (8) miteinander verbunden sind, die den Zwischenraum zwischen den Außenwänden in eine Mehrzahl von Hohlkammern (9) unterteilen.

2. Flächenwärmeaustauscher, gekennzeichnet durch eines oder mehrere der folgenden Merkmale:
a) Der Flächenwärmeaustauscher besteht aus Kunststoff.
b) Die Außenwände (1,2) und die Stege (8) bestehen aus einer einstückig aus Kunststoff extrudierten Stegplatte.
c) Die Rohre (5) haben zwischen ihren Endstücken (6,7) einen gleichbleibenden kreisrunden Querschnitt mit einem Außendurchmesser D, der kleiner ist als der lichte Abstand zwischen den Außenwänden (1,2) und gegebenenfalls zwischen benachbarten Stegen (8).
d) Die Rohre (5) enthalten an der Innenseite ringförmige Sicken (21).
e) Die Rohre (5) sind an ihren Endstücken (6,7) zu einem Querschnitt in der Weise aufgeweitet, daß ein Endstück oder mehrere aneinandergefügte Endstücke den lichten Querschnitt der Hohlkammern (9) ausfüllt, und in diesem Bereich mit den Außenwandungen (1,2) und den Stegen (8) dicht verbunden.
f) In jeder Hohlkammer (9) ist ein Rohr (5) angeordnet.
g) Die Rohre (5) sind an ihren Endstücken mit den Außenwandungen (1,2) und gegebenenfalls den Stegen (3,4,8) verschweißt.
h) An den Randstegen (3,4) sind Stutzen (17,18) zur Zu- und Ableitung eines im Innenraum strömenden Mediums angeordnet.
